# EUROPÄISCHE PATENTSCHRIFT

(11) **EP 2 140 739 B1**
(45) Veröffentlichungstag und Bekanntmachung des Hinweises auf die Patenterteilung: **23.04.2014**
(21) Anmeldenummer: 09729367.4
(22) Anmeldetag: 23.03.2009
(51) Int. Cl.: H05H 1/34

(54) **DÜSE FÜR EINEN FLÜSSIGKEITSGEKÜHLTEN PLASMABRENNER, ANORDNUNG AUS DERSELBEN UND EINER DÜSENKAPPE SOWIE FLÜSSIGKEITSGEKÜHLTER PLASMABRENNER MIT EINER DERARTIGEN ANORDNUNG**
NOZZLE FOR A LIQUID-COOLED PLASMA BURNER, ARRANGEMENT THEREOF WITH A NOZZLE CAP AND LIQUID-COOLED PLASMA BURNER COMPRISING SUCH AN ARRANGEMENT
BUSE POUR TORCHE À PLASMA REFROIDIE À LIQUIDE, DISPOSITIF COMPRENANT CETTE BUSE ET UN CAPUCHON POUR BUSE, ET TORCHE À PLASMA REFROIDIE À LIQUIDE PRÉSENTANT LEDIT DISPOSITIF

(30) Priorität: 08.04.2008 DE 102008018530
(43) Veröffentlichungstag der Anmeldung: 06.01.2010
(73) Patentinhaber: Kjellberg Finsterwalde Plasma und Maschinen GmbH, 03238 Finsterwalde (DE)
(72) Erfinder: LAURISCH, Frank, 03238 Finsterwalde (DE); KRINK, Volker, 03238 Finsterwalde (DE); GRUNDKE, Timo, 03238 Finsterwalde (DE); REINKE, Ralf-Peter, 03238 Finsterwalde (DE)
(74) Vertreter: Manasse, Uwe
(86) Internationale Anmeldenummer: PCT/DE2009/000395
(87) Internationale Veröffentlichungsnummer: WO 2009/124524

(56) Entgegenhaltungen:
- EP-A- 0 072 407
- WO-A-01/98013
- DE-A1- 2 651 185
- US-A- 3 756 511
- US-A- 3 851 824
- US-A- 4 236 059
- US-A- 5 396 043
- US-A1- 2003 034 333

## Beschreibung

Die vorliegende Erfindung betrifft eine Düse für einen flüssigkeitsgekühlten Plasmabrenner, eine Anordnung aus derselben und einer Düsenkappe sowie einen flüssigkeitsgekühlten Plasmabrenner mit einer derartigen Anordnung.

Als Plasma wird ein thermisch hoch aufgeheiztes elektrisch leitfähiges Gas bezeichnet, das aus positiven und negativen Ionen, Elektronen sowie angeregten und neutralen Atomen und Molekülen besteht.

Als Plasmagas werden unterschiedliche Gase, zum Beispiel das einatomige Argon und/oder die zweiatomigen Gase Wasserstoff, Stickstoff, Sauerstoff oder Luft eingesetzt. Diese Gase ionisieren und dissoziieren durch die Energie eines Lichtbogens. Der durch eine Düse eingeschnürte Lichtbogen wird dann als Plasmastrahl bezeichnet.

Der Plasmastrahl kann in seinen Parametern durch die Gestaltung der Düse und Elektrode stark beeinflusst werden. Diese Parameter des Plasmastrahls sind zum Beispiel der Strahldurchmesser, die Temperatur, Energiedichte und die Strömungsgeschwindigkeit des Gases.

Beim Plasmaschneiden beispielsweise wird das Plasma durch eine Düse, die gas- oder wassergekühlt sein kann, eingeschnürt. Dadurch können Energiedichten bis 2x10⁶ W/cm² erreicht werden. Im Plasmastrahl entstehen Temperaturen bis 30.000 °C, die in Verbindung mit der hohen Strömungsgeschwindigkeit des Gases sehr hohe Schneidgeschwindigkeiten an Werkstoffen realisieren.

Plasmabrenner können direkt oder indirekt betrieben werden. Bei der direkten Betriebsweise fließt der Strom von der Stromquelle über die Elektrode des Plasmabrenners, den mittels Lichtbogen erzeugten und durch die Düse eingeschnürten Plasmastrahl direkt über das Werkstück zur Stromquelle zurück. Mit der direkten Betriebsweise können elektrisch leitfähige Materialien geschnitten werden.

Bei der indirekten Betriebsweise fließt der Strom von der Stromquelle über die Elektrode des Plasmabrenners, den mittels Lichtbogen erzeugten und durch die Düse eingeschnürten Plasmastrahl und die Düse zurück zur Stromquelle. Dabei wird die Düse noch stärker belastet als bei direktem Plasmaschneiden, da sie nicht nur den Plasmastrahl einschnürt, sondern auch den Ansatzpunkt des Lichtbogens realisiert. Mit der indirekten Betriebsweise können sowohl elektrisch leitende als auch nicht leitende Materialien geschnitten werden.

Wegen der hohen thermischen Belastung der Düse wird diese in der Regel aus einem metallischen Werkstoff, vorzugsweise wegen seiner hohen elektrischen Leitfähigkeit und Wärmeleitfähigkeit aus Kupfer, hergestellt. Gleiches gilt für den Elektrodenhalter, der aber auch aus Silber hergestellt sein kann. Die Düse wird dann in einem Plasmabrenner, dessen Hauptbestandteile ein Plasmabrennerkopf, eine Düsenkappe, ein Plasmagasführungsteil, eine Düse, eine Düsenhalterung, eine Elektrodenaufnahme, ein Elektrodenhalter mit Elektrodeneinsatz und bei modernen Plasmabrennern eine Düsenschutzkappenhalterung und eine Düsenschutzkappe sind, eingesetzt. Der Elektrodenhalter fixiert einen spitzen Elektrodeneinsatz aus Wolfram, der für den Einsatz nicht oxidierender Gase als Plasmagas, zum Beispiel ein Argon-Wasserstoff-Gemisch geeignet ist. Eine sogenannte Flachelektrode, deren Elektrodeneinsatz beispielsweise aus Hafnium besteht, ist auch für den Einsatz oxidierender Gase als Plasmagas, zum Beispiel Luft oder Sauerstoff, geeignet. Um eine hohe Lebensdauer für die Düse zu erreichen, wird diese hier mit einer Flüssigkeit, zum Beispiel Wasser, gekühlt. Das Kühlmittel wird über einen Wasservorlauf zur Düse hin- und einen Wasserrücklauf von der Düse weggeführt und durchströmt dabei einen Kühlmittelraum, der durch die Düse und die Düsenkappe begrenzt wird.

In DD 36014 B1 ist eine Düse beschrieben. Diese besteht aus einem gut leitenden Werkstoff, zum Beispiel Kupfer, und hat eine dem jeweiligen Plasmabrennertyp zugeordnete geometrische Form, zum Beispiel einen konisch ausgebildeten Entladungsraum mit einem zylindrischen Düsenausgang. Die äußere Form der Düse ist als Konus ausgebildet, wobei eine annähernd gleiche Wanddicke erzielt wird, die so bemessen ist, dass eine gute Stabilität der Düse und eine gute Wärmeleitung zum Kühlmittel gewährleistet ist. Die Düse sitzt in einem Düsenhalter. Der Düsenhalter besteht aus korrosionsfestem Material, zum Beispiel Messing, und hat innen eine Zentrieraufnahme für die Düse sowie eine Nut für einen Dichtungsgummi, der den Entladungsraum gegen das Kühlmittel abdichtet. Weiterhin befinden sich im Düsenhalter um 180° versetzte Bohrungen für den Kühlmittelzu- und -rücklauf. Auf dem äußeren Durchmesser des Düsenhalters befinden sich eine Nut für einen Rundgummi zur Abdichtung des Kühlmittelraums gegenüber der Atmosphäre sowie ein Gewinde und eine Zentrieraufnahme für eine Düsenkappe. Die Düsenkappe, ebenfalls aus korrosionsfestem Material, zum Beispiel Messing, ist spitzwinklig ausgebildet und hat eine zur Ableitung von Strahlungswärme an das Kühlmittel zweckmäßig bemessene Wandstärke. Der kleinste innere Durchmesser ist mit einem Rundring versehen. Als Kühlmittel wird am einfachsten Wasser verwendet. Diese Anordnung soll eine einfache Herstellung der Düsen bei sparsamem Materialeinsatz und ein schnelles Auswechseln dieser sowie durch die spitzwinklige Bauform ein Schwenken des Plasmabrenners gegenüber dem Werkstück und damit Schrägschnitte ermöglichen.

In DE-OS 1 565 638 wird ein Plasmabrenner, vorzugsweise zum Plasmaschmelzschneiden von Werkstoffen und zur Schweißkantenvorbereitung, beschrieben. Die schlanke Form des Brennerkopfes wird durch die Verwendung einer besonders spitzwinkligen Schneiddüse erreicht, deren innerer und äußerer Winkel untereinander gleich und auch gleich dem inneren und äußeren Winkel der Düsenkappe sind. Zwischen der Düsenkappe und der Schneiddüse wird ein Kühlmittelraum gebildet, in dem die Düsenkappe mit einem Bund versehen ist, welcher mit der Schneiddüse metallisch dichtet, so dass dadurch ein gleichmäßiger Ringspalt als Kühlmittelraum entsteht. Die Zu- und Abführung des Kühlmittels, im allgemeinen Wasser, erfolgt durch zwei um 180° gegeneinander versetzt angeordnete Schlitze im Düsenhalter.

In DE 25 25 939 wird ein Plasmalichtbogenbrenner, insbesondere zum Schneiden oder Schweißen, beschrieben, bei dem der Elektrodenhalter und der Düsenkörper eine austauschbare Baueinheit bilden. Die äußere Kühlmittelzuführung wird im wesentlichen durch eine den Düsenkörper umfassende Überwurfkappe gebildet. Das Kühlmittel strömt über Kanäle in einen Ringraum, welcher durch den Düsenkörper und die Überwurfkappe gebildet wird.

DE 692 33 071 T2 betrifft eine Lichtbogen-Plasmaschneidvorrichtung. Es wird darin eine Ausführungsform einer Düse für einen Plasmalichtbogen-Schneidbrenner beschrieben, die aus einem leitenden Material gebildet ist und eine Austrittsöffnung für einen Plasmagasstrahl und einen hohlen Körperabschnitt, der so ausgebildet ist, dass er eine im allgemeinen konische dünnwandige Konfiguration hat, die in Richtung auf die Austrittsöffnung geneigt ist und einen vergrößerten Kopfabschnitt aufweist, der einstückig mit dem Körperabschnitt ausgebildet ist, wobei der Kopfabschnitt massiv mit Ausnahme eines zentralen Kanals ist, der mit der Austrittsöffnung fluchtet und eine im allgemeinen konische Außenfläche aufweist, die auch in Richtung auf die Austrittsöffnung geneigt ist und einen Durchmesser angrenzend an den des benachbarten Körperabschnitts besitzt, der den Durchmesser des Körperabschnitts übersteigt, um eine zurückgeschnittene Aussparung zu bilden. Die Lichtbogen-Plasmaschneidvorrichtung besitzt eine Sekundärgaskappe. Weiterhin ist zwischen der Düse und der Sekundärgaskappe eine wassergekühlte Kappe angeordnet, um eine wassergekühlte Kammer für die äußere Fläche der Düse für ein hochwirksames Kühler zu bilden. Die Düse ist durch einen großen Kopf, der eine Austrittsöffnung für den Plasmastrahl umgibt, und einen scharfen Hinterschnitt oder eine Aussparung zu einem konischen Körper gekennzeichnet. Diese Düsenkonstruktion begünstigt das Kühlen der Düse.

Bei den vorangehend beschriebenen Plasmabrennern wird das Kühlmittel über einen Wasservorlaufkanal zur Düse hin- und über einen Wasserrücklaufkanal von der Düse weggeführt. Diese Kanäle sind meist um 180° zueinander versetzt und das Kühlmittel soll auf dem Weg vom Vor- zum Rücklauf der Düse möglichst gleichmäßig umspülen. Dennoch werden immer wieder Überhitzung in der Nähe des Düsenkanals festgestellt.

Eine andere Kühlmittelführung für einen Brenner, vorzugsweise Plasmabrenner, insbesondere für Plasmaschweiß-, Plasmaschneid-, Plasmaschmelz- und Plasmaspritzzwecke, die hohen thermischen Beanspruchungen der Düse und der Katode standhält, ist in DD 83890 B1 beschrieben. Hier ist für die Kühlung der Düse ein in das Düsenhalteteil leicht einsetzbarer und herausnehmbarer Kühlmedienleitring angeordnet, der zur Begrenzung der Kühlmedienführung auf eine dünne Schicht von maximal 3 mm Dicke entlang der äußeren Düsenwand eine umlaufende Formnut aufweist, in die mehr als eine, vorzugsweise zwei bis vier, und sternförmig zu dieser radial und symmetrisch zur Düsenachse und sternförmig zu dieser mit einem Winkel zwischen 0 und 90° angebrachte Kühlleitungen so einmünden, dass sie von je zwei Kühlmedienabflüssen und jeder Kühlmedienabfluss von zwei Kühlmedienzuflüssen benachbart ist.

US 5 396 043 offenbart eine Düsenspitze mit einer horizontal erweitern den Umlenkabschnitt in der Richtung der Düsenspitze angeordnet.

Diese Anordnung hat wiederum den Nachteil, dass ein höherer Aufwand für die Kühlung durch die Verwendung eines zusätzlichen Bauteils, den Kühlmedienleitring, notwendig ist. Außerdem vergrößert sich dadurch die gesamte Anordnung.

Der Erfindung liegt somit die Aufgabe zugrunde, auf einfache Weise eine Überhitzung in der Nähe des Düsenkanals bzw. der Düsenbohrung zu vermeiden.

Erfindungsgemäß wird diese Aufgabe gelöst durch eine Düse für einen flüssigkeitsgekühlten Plasmabrenner, umfassend eine Düsenbohrung für den Austritt eines Plasmagasstrahls an einer Düsenspitze und einen ersten Abschnitt, dessen Außenfläche sich bis auf mindestens einen sich zur Düsenspitze hin unter einem jeweiligen Winkel β1, β2 kegelig erweiternden Umlenkabschnitt zur Düsenspitze hin unter einem Winkel α kegelig verjüngt. Zumindest in einer besonderen Ausführungsform befindet sich der Umlenkabschnitt zur Düsenspitze hin vor der engsten Stelle oder dem engsten Bereich der Düsenbohrung.

Dabei kann vorgesehen sein, dass der Winkel α im Bereich von 20° bis 120° liegt. Noch bevorzugter liegt er im Bereich von 30° bis 90°.

Vorteilhafterweise kann vorgesehen sein, dass der Winkel β1, β2 im Bereich von 20° bis 120° liegt. Noch bevorzugter liegt er im Bereich von 30° bis 90°.

Gemäß einer weiteren besonderen Ausführungsform der Erfindung können mehrere Umlenkabschnitte vorgesehen sein und sich Umlenkabschnitte unter demselben Winkel β1 bzw. β2 kegelig erweitern.

Andererseits ist auch denkbar, dass mehrere Umlenkabschnitte vorgesehen sind und zumindest zwei der Umlenkabschnitte sich unter unterschiedlichen Winkeln β1, β2 kegelig erweitern.

Vorteilhafterweise weichen die Winkel α und β1 bzw. β2 in ihrem Betrag um maximal 30° ab.

Andererseits ist auch denkbar, dass die Winkel α und β1 bzw. β2 in ihrem Betrag gleich groß sind.

Gemäß einer weiteren besonderen Ausführungsform der Erfindung kann vorgesehen sein, dass ein Winkel γ, der von der sich kegelig verjüngenden Außenfläche des ersten Abschnitts und der sich kegelig erweiternden Außenfläche des oder eines Umlenkabschnitts gebildet wird, zwischen 60° und 160° liegt. Noch bevorzugter liegt er im Bereich von 100° - 150°.

Weiterhin kann günstigerweise vorgesehen sein, dass ein Winkel δ, der von einer zur Düsenspitze hin vorderen Kante des bzw. eines Umlenkabschnitts und der Mittelachse der Düse gebildet wird, zwischen 75° und 105° liegt.

Insbesondere beträgt der Winkel δ vorzugsweise 90°.

Vorteilhafterweise liegt oder liegen die parallel zur Mittelachse der Düse verlaufende Länge oder verlaufenden Längen des bzw. der Umlenkbereiche(s) im Bereich von 1 bis 3 mm.

Insbesondere kann dabei vorgesehen sein, dass die parallel zur Mittelachse der Düse verlaufenden Längen des bzw. der Umlenkbereiche(s) gleich groß sind.

Gemäß einer weiteren besonderen Ausführungsform der Erfindung kann vorgesehen sein, dass die senkrecht zur Mittelachse der Düse verlaufende Länge oder verlaufenden Längen des bzw. der Umlenkbereiche(s) im Bereich von 1 bis 4 mm liegt oder liegen.

Insbesondere kann vorgesehen sein, dass die senkrecht zur Mittelachse der Düse verlaufenden Längen des bzw. der Umlenkbereiche(s) gleich groß sind.

Zweckmäßigerweise weist die Düse einen zweiten Abschnitt mit einer zylindrischen Außenfläche zur Aufnahme in einer Brennerhalterung auf.

Günstigerweise weist die Düse einen dritten Abschnitt mit einer im wesentlichen zylindrischen Außenfläche auf, die sich bezogen auf die Mittelachse der Düse unmittelbar vor der Düsenbohrung befindet.

Vorteilhafterweise weist die Düse einen dritten Abschnitt mit einer im wesentlichen zylindrischen Außenfläche auf, die sich bezogen auf die Mittelachse der Düse zumindest teilweise gegenüber der Düsenbohrung befindet.

Weiterhin kann sich in der Nähe der Düsenspitze eine Nut für einen Rundring befinden.

Des weiteren wird diese Aufgabe gelöst durch eine Anordnung aus einer Düse nach einem der vorangehenden Ansprüche und einer Düsenkappe, wobei die Düsenkappe und die Düse einen Kühlmittelraum bilden, der mit einem Kühlmittelvorlauf und einem Kühlmittelrücklauf in Flüssigkeitsverbindung steht, und die Düsenkappe zumindest im Bereich des ersten Abschnitts der Düse eine sich zur Düsenspitze hin kegelig verjüngende Innenfläche aufweist.

Günstigerweise verringert sich der Flächeninhalt der Kreisringfläche des Kühlmittelraumes in Richtung der Düsenspitze entlang der Mittelachse der Düse hin in dem mindestens einen Umlenkabschnitt 1,5 bis 8 mal schneller als vor dem mindestens einen Umlenkabschnitt.

Außerdem ist der Flächeninhalt der Kreisringfläche des Kühlmittelraumes in Richtung der Düsenspitze entlang der Mittelachse der Düse unmittelbar nach dem mindestens einen Umlenkabschnitt 1,5 bis 8 mal größer als die kleinste Fläche des Umlenkbereiches.

Weiterhin ist denkbar, dass die Kreisringfläche des Kühlmittelraumes in Richtung der Düsenspitze entlang der Mittelachse der Düse unmittelbar nach dem mindestens einen Umlenkabschnitt zumindest auf den Wert springt, den er unmittelbar vor dem Umlenkabschnitt hat.

In einer besonderen Ausführungsform der Erfindung sind der Kühlmittelvorlauf und der Kühlmittelrücklauf um 180° zueinander versetzt angeordnet.

Gemäß einem weiteren Aspekt wird diese Aufgabe gelöst durch einen flüssigkeitsgekühlten Plasmabrenner mit einem Kühlmittelvorlauf und einem Kühlmittelrücklauf und mit einer Anordnung nach einem der Ansprüche 19 bis 23.

In einer besonderen Ausführungsform weist der Plasmabrenner neben einer Plasmagaszuführung eine Sekundärgaszuführung und eine Düsenschutzkappe auf.

Der Erfindung liegt die überraschende Erkenntnis zugrunde, dass durch das Vorsehen mindestens eines Umlenkabschnitts auf einfache Weise die Düse gleichmäßiger als bisher mit Kühlmittel umspült wird, das heißt auch bzw. in einem größeren Maße Kühlmittel in die Nähe der Düsenbohrung gelangt und/oder die Strömungsgeschwindigkeit des Kühlmittels in der Nähe der Düsenbohrung erhöht wird. Zur Verbesserung der Kühlung zur Erhöhung der Lebensdauer der Düse ist kein zusätzliches Bauteil notwendig. Zudem lässt sich dies mit einer kleinen Bauform des Plasmabrenners erreichen. Außerdem lässt sich ein einfaches und schnelles Wechseln der Düse realisieren. Zudem ist der Plasmabrenner weiterhin ausreichend spitzwinklig.

Weitere Merkmale und Vorteile der Erfindung ergeben sich aus den beigefügten Ansprüchen und der nachfolgenden Beschreibung, in der mehrere besondere Ausführungsformen der Erfindung anhand von schematischen Zeichnungen im einzelnen erläutert werden. Dabei zeigt:
- Figur 1a: eine Längsschnittansicht durch einen Plasmabrennerkopf mit Plasma- und Sekundärgaszuführung mit einer Düse gemäß einer besonderen Ausführungsform der vorliegenden Erfindung;
- Figur 1b: die Längsschnittansicht von Figur 1a mit Kennzeichnung von Abmessungen und Schnittebenen;
- Figur 1c: Darstellungen von Flächeninhalten eines Kühlmittelraumes in den verschiedenen Schnittebenen;
- Figur 2: eine Einzeldarstellung der Düse von Figur 1a in Längsschnittansicht;
- Figur 3a: eine Längsschnittansicht durch einen Plasmabrennerkopf mit Plasma- und Sekundärgaszuführung mit einer Düse gemäß einer weiteren besonderen Ausführungsform der vorliegenden Erfindung;
- Figur 3b: die Längsschnittansicht von Figur 3a mit Kennzeichnung von Abmessungen und Schnittebenen;
- Figur 3c: Darstellungen von Flächeninhalten eines Kühlmittelraumes in den verschiedenen Schnittebenen;
- Figur 3d: eine Einzeldarstellung der Düse von Figur 3a in Längsschnittansicht;
- Figur 4: eine Längsschnittansicht durch einen Plasmabrennerkopf mit Plasma- und Sekundärgaszuführung mit einer Düse gemäß einer weiteren besonderen Ausführungsform der vorliegenden Erfindung;
- Figur 5: eine Längsschnittansicht durch einen Plasmabrennerkopf mit Plasma- und Sekundärgaszuführung mit einer Düse gemäß einer weiteren besonderen Ausführungsform der vorliegenden Erfindung;
- Figur 6: eine Längsschnittansicht durch einen Plasmabrennerkopf mit Plasma- und Sekundärgaszuführung mit einer Düse gemäß einer weiteren besonderen Ausführungsform der vorliegenden Erfindung;
- Figur 6a: eine Einzeldarstellung der Düse von Figur 5 in Längsschnittansicht;
- Figur 7: eine Längsschnittansicht durch einen indirekt betreibbaren Plasmabrennerkopf nur mit Plasmagaszuführung mit einer Düse gemäß einer weiteren besonderen Ausführungsform der vorliegenden Erfindung;
- Figur 8: eine Einzeldarstellung der Düse von Figur 7 in Längsschnittansicht;
- Figur 9: eine Längsschnittansicht durch einen indirekt betreibbaren Plasmabrennerkopf nur mit Plasmagaszuführung mit einer Düse gemäß einer weiteren besonderen Ausführungsform der vorliegenden Erfindung;
- Figur 10: eine Einzeldarstellung der Düse von Figur 9 in Längsschnittansicht;
- Figur 11: eine Längsschnittansicht durch einen indirekt betreibbaren Plasmabrennerkopf nur mit Plasmagaszuführung mit einer Düse gemäß einer weiteren besonderen Ausführungsform der vorliegenden Erfindung; und
- Figur 12: eine Längsschnittansicht durch einen Plasmabrennerkopf nur mit Plasmagaszuführung mit einer Düse gemäß einer weiteren besonderen Ausführungsform der vorliegenden Erfindung; und
- Figur 13: eine Längsschnittansicht durch einen Plasmabrennerkopf nur mit Plasmagaszuführung mit einer Düse gemäß einer weiteren besonderen Ausführungsform der vorliegenden Erfindung.

Der in den Figuren 1a, 1b und 2 gezeigte Plasmabrennerkopf 1 nimmt mit einer Elektrodenaufnahme 6 eine Elektrode 7 mit einem Elektrodeneinsatz 7.1 im vorliegenden Fall über ein Gewinde (nicht dargestellt) auf. Die Elektrode 7 ist als Elektrodenhalter mit einem spitzen Elektrodeneinsatz 7.1 aus Wolfram ausgebildet. Für den Plasmabrenner kann zum Beispiel ein Argon-Wasserstoff-Gemisch als Plasmagas verwendet werden. Eine Düse 4 wird von einer zylindrischen Düsenhalterung 5 aufgenommen. Eine Düsenkappe 2, die über ein Gewinde am Plasmabrennerkopf 1 befestigt ist, fixiert die Düse 4 und bildet mit dieser einen Kühlmittelraum 10. Der Kühlmittelraum 10 wird durch eine mit einem Rundring 4.16 realisierte Dichtung, der sich in einer Nut 4.15 der Düse 4 befindet, zwischen der Düse 4 und der Düsenkappe 2 abgedichtet. Die Düse 4 weist einen ersten Abschnitt 4.17 auf, dessen Außenfläche 4.2 sich bis auf zwei sich zur Düsenspitze hin unter einem Winkel β = β₁ = β₂ kegelig erweiternde Umlenkabschnitte 4.21 und 4.22 zur Düsenspitze hin unter einem Winkel α kegelig verjüngt. Die Düsenkappe 2 weist einen zum ersten Abschnitt 4.17 benachbarten Abschnitt 2.1 auf, dessen Innenfläche 2.2 sich ebenfalls im wesentlichen kegelig verjüngt.

Ein Kühlmittel, zum Beispiel Wasser oder mit Gefrierschutzmittel versetztes Wasser, durchströmt den Kühlmittelraum 10 von einem Kühlmittelvorlauf WV zu einem Kühlmittelrücklauf WR, die 180° versetzt angeordnet sind. Bei Plasmabrennern im Stand der Technik kommt es immer wieder zur Überhitzung der Düse im Bereich der Düsenbohrung 4.10. Dies zeigt sich durch Verfärbung des Kupfers der Düse nach kurzer Betriebszeit. Besonders stark tritt der Effekt auf, wenn der flüssigkeitsgekühlte Plasmabrenner indirekt betrieben wird. Hier treten schon bei Strömen von 40 A starke Verfärbungen nach kurzer Zeit (5 Minuten) auf. Ebenso wird die Dichtstelle zwischen der Düse und der Düsenkappe überlastet, was zur Beschädigung des Rundringes 4.16 und damit zur Undichtigkeit und Kühlmittelaustritt führt. Untersuchungen haben ergeben, dass dieser Effekt besonders auf der dem Kühlmittelrücklauf WR zugewandten Seite der Düse auftritt. Es wird angenommen, dass das Kühlmittel den thermisch am höchsten beanspruchten Bereich, die Düsenbohrung 4.10 der Düse 4 unzureichend kühlt, weil das Kühlmittel den der Düsenbohrung am nächsten liegenden Teil 10.20 des Kühlmittelraumes 10 unzureichend durchströmt und/oder diesen insbesondere auf der dem Kühlmittelrücklauf WR zugewandten Seite gar nicht erreicht. Durch Schaffung der Bereiche 10.1 und 10.2 in dem von der Düse 4 und der Düsenkappe 2 begrenzten Kühlmittelraum 10, die die Strömungsrichtung des Kühlmittels nach außen in Richtung der Düsenkappe lenken, bevor es in den die Düsenbohrung 4.10 umgebenden Bereich 10.20 des Kühlmittelraumes 10 strömt, wird die Kühlwirkung erheblich verbessert. Durch die Schaffung der Bereiche 10.1 und 10.2 kam es in Versuchen auch nach mehr als einer Stunde Betriebszeit zu keiner Verfärbung der Düse im Bereich der Düsenbohrung 4.10. Auch traten Undichtigkeiten zwischen der Düse 4 und der Düsenkappe 2 nicht mehr auf und wurde der Rundring 4.16 nicht überhitzt. Es wird vermutet, dass das Kühlmittel beim Strömen im Kühlmittelraum 10 durch die Bereiche 10.1 und 10.2 zur Düsenspitze durch Umlenkung zur Düsenkappe 2 hin und die Verringerung des Spaltes zwischen der Düse 4 und der Düsenkappe 2 stärker verwirbelt und die Strömungsgeschwindigkeit des Kühlmittels erhöht wird. Zusätzlich wird anscheinend das Rückströmen des Kühlmittels vor dem Passieren des größten Teils des Kühlmittelraumes 10.20 um die Düsenbohrung 4.10 herum verhindert, so dass ein wirksamerer Wärmeübergang zwischen der Düse 4 und dem Kühlmittel erreicht wird. Das vorzeitige Rückströmen des Kühlmittels vom Bereich 10.20 des Kühlmittelraumes 10 wird durch die sprunghafte Verringerung des Spaltes zwischen der Düse 4 und der Düsenkappe 2 vom Bereich 10.20 zum verengten Bereich 10.2 des Kühlmittelraumes 10 verhindert, da der Bereich 10.2 für das rückströmende Kühlmittel eine Prallkante bildet.

Die Lage, der Flächeninhalt F und die Form der kreisringförmigen Fläche A10a bis A10g des Kühlmittelraumes 10 sind in den Figuren 1b und 1c dargestellt. Daraus ist ersichtlich, dass sich der Flächeninhalt F der Kreisringe im ersten Abschnitt 4.17 zunächst von 183 mm² (A10a) auf 146 mm² (A10d) linear mit 8 mm² auf 1 mm entlang der Mittelachse M der Düse verringert, bevor sie sich stärker mit 37 mm² auf 1 mm entlang der Mittelachse M im Bereich 10.1 auf 90 mm² (A10e1) verringert. Danach vergrößert sich der Flächeninhalt F sprunghaft auf 166 mm² (A10e2) und erreicht einen größeren Wert als vor seiner Verringerung im Bereich 10.1 (A10d). Gleiches trifft auch auf den Bereich 10.2 zu.

Weiterhin ist der Plasmabrennerkopf 1 mit einer Düsenschutzkappenhalterung 8 und einer Düsenschutzkappe 9 ausgestattet. Durch diesen Bereich strömt ein Sekundärgas SG, das den Plasmastrahl umgibt. Das Sekundärgas SG durchströmt eine Sekundärgasführung 9.1 und kann durch diese in Rotation versetzt werden.

Figur 2 zeigt die Düse 4 von den Figuren 1a und 1b in Einzeldarstellung in Längsschnittansicht. Sie weist einen zweiten Abschnitt mit einer zylindrischen Außenfläche 4.1 zur Aufnahme in der Düsenhalterung 5 auf. Weiterhin weist sie ein ersten Abschnitt mit einer sich im wesentlichen zur Düsenspitze hin unter einem Winkel α kegelig verjüngenden Außenfläche 4.2 und einen zweiten Abschnitt mit einer im wesentlichen zylindrischen Außenfläche 4.3 auf. Die Außenfläche 4.2 verfügt über zwei Umlenkabschnitte 4.21 und 4.22, die sich der kegelig verjüngenden Außenfläche 4.2 entgegengesetzt kegelig erweitern. Zudem verfügt die Düse 4 über eine Nut 4.15 für einen Rundring 4.16.

Wesentliche Abmessungen der Düse 4 sind:
D = 22mm
a1 = 1,5mm
a2 = 1,5mm
b1 = 1,9mm
b2 = 1,8mm
α = 50°
β1 = β2 = 50°
γ = 130°
δ = 90°
d11 = 14,7mm
d12 = 10,9mm
d13 = d21 = 11mm
d22 = 11,8mm
d23 = 12mm
d51 = 7mm.

In dieser Ausführungsform sind die Winkel α und β1 sowie β2 gleich groß, ebenso sind die Maße a1 und a2 gleich groß.

Die Figuren 3a bis 3d zeigen einen Plasmabrennerkopf mit Plasma- und Sekundärgaszuführung mit einer Düse gemäß einer weiteren besonderen Ausführungsform der vorliegenden Erfindung. Ein Plasmabrennerkopf 1 nimmt mit einer Elektrodenaufnahme 6 eine Elektrode 7 mit einem Elektrodeneinsatz 7.1, in diesem Fall über ein Gewinde (nicht dargestellt) auf. Die Elektrode 7 ist als Elektrodenhalter mit einem spitzen Elektrodeneinsatz 7.1 aus Wolfram ausgebildet. Für diesen Plasmabrenner kann zum Beispiel ein Argon-Wasserstoff-Gemisch als Plasmagas verwendet werden. Eine Düse 4 wird von einer zylindrischen Düsenhalterung 5 aufgenommen. Eine Düsenkappe 2, die über ein Gewinde am Plasmabrennerkopf 1 befestigt ist, fixiert die Düse 4 und bildet mit dieser einen Kühlmittelraum 10. Der Kühlmittelraum 10 wird durch eine metallische Dichtung zwischen der Düse 4 aus Kupfer und der Düsenkappe 2 aus Messing abgedichtet. Metallische Dichtung in diesem Falle bedeutet nur, dass im vorderen Bereich des Brenners die Dichtung zwischen Düse und Düsenkappe nicht über einen Rundring, sondern durch Aufeinanderpressen zweier metallischer Bauteile erfolgt. Die Düse 4 weist einen ersten Abschnitt 4.17 auf, dessen Außenfläche sich bis auf drei sich zur Düsenspitze 4.11 hin unter einem Winkel β = β1 = β2 = β3 kegelig erweiternde Umlenkabschnitte 4.21, 4.22 und 4.23 zur Düsenspitze 4.11 hin unter einem Winkel α kegelig verjüngt. Die Düsenkappe 2 weist einen zum ersten Abschnitt 4.17 benachbarten Abschnitt 2.1 auf, dessen Innenfläche 2.2 sich ebenfalls im wesentlichen kegelig verjüngt. Ein Kühlmittel, zum Beispiel Wasser oder mit Gefrierschutzmittel versetztes Wasser, durchströmt den Kühlmittelraum 10 von einem Kühlmittelvorlauf WV zu einem Kühlmittelrücklauf WR, die 180° versetzt angeordnet sind.

Die Lage, der Flächeninhalt F und die Form der kreisringförmigen Fläche A10a bis A10i des Kühlmittelraumes sind in den Figuren 3b und 3c dargestellt. Daraus ist ersichtlich, dass sich der Flächeninhalt F der Kreisringe im kegeligen Bereich zunächst von 258 mm² (A10a) auf 218 mm² (A10c) linear englang der Brennerachse M im Bereich 10.1 auf 158 mm² (A10d1) verringert. Danach vergrößert sich der Flächeninhalt F sprunghaft auf 252 mm² (A10d2) und erreicht einen größeren Wert als vor seiner Verringerung im Bereich 10.1 (A10c). Gleiches trifft auch auf die Bereich 10.2 und 10.3 zu.

Weiterhin ist der Plasmabrennerkopf 1 mit einer Düsenschutzkappenhalterung 8 und einer Düsenschutzkappe 9 ausgestattet. Durch diesen Bereich strömt ein Sekundärgas SG, das den Plasmastrahl umgibt.

Figur 3d zeigt noch einmal die Düse 4 von Figur 3a, aber in Einzeldarstellung. Sie weist einen zweiten Abschnitt mit einer zylindrischen Außenfläche 4.1 zur Aufnahme in der Düsenhalterung 5, einen ersten Abschnitt mit einer sich kegelig zur Düsenspitze 4.11 hin verjüngenden Außenfläche 4.2 und einen dritten Abschnitt mit einer im wesentlichen zylindrischen Außenfläche 4.3 auf, die die Düsenbohrung 4.10 umgibt. Die Außenfläche 4.2 verfügt über drei Umlenkabschnitte 4.21, 4.22 und 4.23, die sich der sich kegelig insgesamt verjüngenden Außenfläche 4.2 abschnittweise entgegengesetzt kegelig erweitern. Wesentliche Abmessungen der Düse sind:
D = 22mm
a1 = 3,4mm
a2 = a3 = 1,7mm
b1 = 3,4mm
b2 = b3 = 1,7mm
α = 33°
β1 = β2 = β3 = β4 = 33°
γ = 147°
δ = 90°
d11 = 19,2mm
d12 = 19,7mm
d13 = d21 = 16,3mm
d22 = 17,7mm
d23 = d31 = 14,3mm
d32 = 15,7mm
d33 = 12mm
d50 = 10,5mm.

Figur 4 zeigt den Plasmabrennerkopf von Figur 1a mit einer anderen Düse. Durch die Schaffung eines Bereiches 10.1 im von der Düse 4 und der Düsenkappe 2 begrenzten, zur Düsenspitze 4.11 hin kegelig verlaufenden Kühlmittelraum 10, der die Richtung des Kühlmittels nach außen in Richtung der Düsenkappe 2 lenkt, bevor es in den die Düsenbohrung 4.10 umgebenden Bereich 10.20 des Kühlmittelraums 10 strömt, wird die Kühlwirkung erheblich verbessert. Zusätzlich wird hier der Bereich 10.20 durch eine umlaufende Nase der Düse 4 verengt und in zwei Bereiche unterteilt. Gleichzeitig wird so die wärmeabführende Oberfläche der Düse 4 um die Düsenbohrung 4.10 vergrößert, was zusätzlich zur Verbesserung der Kühlung beiträgt.

Figur 5 zeigt eine weitere spezielle Ausführungsform des erfindungsgemäßen Plasmabrenners ähnlich wie Figur 1a. Hier ist der Plasmabrenner mit einer Flachelektrode 7 für sauerstoffhaltige Gase oder Stickstoff als Plasmagas versehen. Der Kühlmittelraum 10 weist die gleichen Merkmale wie derjenige in Figur 1a auf.

Figur 6 zeigt ebenfalls einen Plasmabrenner gemäß einer besonderen Ausführungsform der vorliegenden Erfindung für sauerstoffhaltige Gase oder Stickstoff als Plasmagas. Der Plasmabrenner und die Düse 4 sind nicht so spitzwinklig wie diejenigen in Figur 1a gestaltet, der Kühlmittelraum verfügt aber über die gleichen Merkmale wie in Figur 5. Die dazugehörige Düse 4 ist in Figur 6a einzeln dargestellt.

Die Figuren 7 bis 11 zeigen weitere besondere Ausführungsformen des erfindungsgemäßen Plasmabrenners, jedoch für die indirekte Betriebsweise für Ar/H₂-Gemisch als Plasmagas und ohne Schutzkappenhalterung und Düsenschutzkappe. Die Düsen für die indirekte Betriebsweise unterscheiden sich von denen für die direkte Betriebsweise dadurch, dass der zur Düsenspitze 4.11 hin gelegene, sich konisch erweiternde Teil der Düsenbohrung 4.10 deutlich länger ist als der bei direkt betriebenen Düsen. Der Kühlmittelraum 10 verfügt wieder über die erfindungsgemäßen Merkmale. In den Figuren 9 und 11 wird durch die Schaffung eines Bereiches 10.1 im von der Düse 4 und der Düsenkappe 2 begrenzten, zur Düsenspitze 4.11 hin kegelig verlaufenden Kühlmittelraum 10, der die Richtung des Kühlmittels nach außen in Richtung der Düsenkappe 2 lenkt, bevor es in den die Düsenbohrung 4.10 umgebenden Bereich 10.20 des Kühlmittelraumes 10 strömt, die Kühlwirkung erheblich verbessert. Figur 7 zeigt eine Anordnung mit vier derartigen Bereichen 10.1 bis 10.4.

Figur 12 zeigt einen Plasmabrenner für sauerstoffhaltige Gase oder Stickstoff als Plasmagas. Der Kühlmittelraum 10 verfügt über zwei Bereich 10.1 und 10.2 im von der Düse 4 und der Düsenkappe 2 begrenzten Kühlmittelraum 10, der zur Düsenspitze 4.11 hin kegelig verläuft und das Kühlmittel nach außen in Richtung der Düsenkappe 2 lenkt, bevor es in den die Düsenbohrung 4.10 umgebenden Bereich 10.20 des Kühlmittelraums 10 strömt und die Kühlmittelwirkung erheblich verbessert.

Figur 13 zeigt eine Längsschnittansicht durch einen Plasmabrennerkopf nur mit Plasmagaszuführung, das heißt ohne Düsenschutzkappenhalterung und Düsenschutzkappe, in die ebenfalls die Düse von Figur 3d passt.

### Bezugszeichenliste

- 1: Plasmabrennerkopf
- 2: Düsenkappe
- 2.1: Abschnitt der Düsenkappe 2
- 2.2: Innenfläche des Abschnitts 2.1
- 3: Plasmagasführung
- 4: Düse
- 4.1: zylindrische Außenfläche der Düse 4
- 4.2: kegelige Außenfläche der Düse 4
- 4.3: zylindrische Außenfläche der Düse 4
- 4.10: Düsenbohrung
- 4.11: Düsenspitze
- 4.15: Nut
- 4.16: Rundring
- 4.17: erster Abschnitt der Düse 4
- 4.21, 4.22, 4.23, 4.24: Umlenkabschnitte
- 5: Düsenhalterung
- 6: Elektrodenaufnahme
- 7: Elektrodenhalter
- 7.1: Elektrodeneinsatz
- 8: Düsenschutzkappenhalterung
- 9: Düsenschutzkappe
- 9.1: Sekundärgasführung
- 10: Kühlmittelraum
- 10.1, 10.2, 10.3, 10.4: verengte Abschnitte des Kühlmittelraumes 10
- 10.20: Teil des Kühlmittelraumes 10

- A10a bis A10i: Kreisringfläche des Kühlmittelraumes 10
- D: Durchmesser der Düse 4
- d11 bis d41: Durchmesser der Düse 4
- d12 bis d42: Durchmesser der Düse 4
- d13 bis d43: Durchmesser der Düse 4
- d51: Durchmesser der Düse 4
- F: Flächeninhalt
- M: Mittelachse der Düse 4 bzw. Plasmabrennerkopfes 1
- PG: Plasmagas
- SG: Sekundärgas
- WV: Kühlmittelvorlauf
- WR: Kühlmittelrücklauf
- *α*: Winkel der Außenfläche 4.2 der Düse 4
- *β*1 bis *β*4: Winkel der Umlenkabschnitte 4.21 bis 4.24
- a1 bis a4: Längen der Umlenkabschnitte 4.21 bis 4.24

## Patentansprüche

1. Düse (4) für einen flüssigkeitsgekühlten Plasmabrenner, umfassend eine Düsenbohrung (4.10) für den Austritt eines Plasmagasstrahls an einer Düsenspitze (4.11) und einen ersten Abschnitt (4.17), dessen Außenfläche (4.2) sich zur Düsenspitze (4.11) hin unter einem Winkel α kegelig verjüngt, **dadurch gekennzeichnet, dass** auf der Außenfläche (4.2) mindestens ein sich zur Düsenspitze (4.11) hin unter einem jeweiligen Winkel β1, β2 kegelig erweiternder Umlenkabschnitt (4.21; 4.22; 4.23; 4.24) angeordnet ist.

2. Düse (4) nach Anspruch 1, **dadurch gekennzeichnet, dass** der Winkel α im Bereich von 20° bis 120° liegt.

3. Düse (4) nach Anspruch 1 oder 2, **dadurch gekennzeichnet, dass** der Winkel β1, β2 im Bereich von 20° bis 120° liegt.

4. Düse (4) nach einem der Ansprüche 1 bis 3, **dadurch gekennzeichnet, dass** mehrere Umlenkabschnitte (4.21, 4.22, 4.23, 4.24) vorgesehen sind und sich Umlenkabschnitte (4.21, 4.22, 4.23, 4.24) unter demselben Winkel β1 bzw. β2 kegelig erweitern oder dass mehrere Umlenkabschnitte (4.21, 4.22, 4.23, 4.24) vorgesehen sind und zumindest zwei der Umlenkabschnitte (4.21, 4.22, 4.23, 4.24) sich unter unterschiedlichen Winkeln β1, β2 kegelig erweitern.

5. Düse (4) nach einem der vorangehenden Ansprüche, **dadurch gekennzeichnet, dass** die Winkel α und β1 bzw. β2 in ihrem Betrag um maximal 30° abweichen oder dass die Winkel α und β1 bzw. β2 in ihrem Betrag gleich groß sind.

6. Düse (4) nach einem der vorangehenden Ansprüche, **dadurch gekennzeichnet, dass** ein Winkel γ, der von der sich kegelig verjüngenden Außenfläche (4.2) des ersten Abschnitts (4.17) und der sich kegelig erweiternden Außenfläche des oder eines Umlenkabschnitts (4.21; 4.22; 4.23; 4.24) gebildet wird, zwischen 60° und 160° liegt.

7. Düse (4) nach einem der vorangehenden Ansprüche, **dadurch gekennzeichnet, dass** ein Winkel δ, der von einer zur Düsenspitze (4.11) hin vorderen Kante des bzw. eines Umlenkabschnitts (4.2, 4.22, ...) und der Mittelachse (M) der Düse (4) gebildet wird, zwischen 75° und 105° liegt, insbesondere dass der Winkel δ 90° beträgt.

8. Düse (4) nach einem der vorangehenden Ansprüche, **dadurch gekennzeichnet, dass** die parallel zur Mittelachse (M) der Düse (4) verlaufende Länge oder verlaufenden Längen (a1, a2, ...) des bzw. der Umlenkbereiche(s) (4.21, 4.22) im Bereich von 1 bis 3 mm liegt oder liegen, insbesondere dass die parallel zur Mittelachse (M) der Düse (4) verlaufenden Längen (a1, a2, ...) des bzw. der Umlenkbereiche(s) (4.21, 4.22) gleich groß sind.

9. Düse (4) nach einem der vorangehenden Ansprüche, **dadurch gekennzeichnet, dass** die senkrecht zur Mittelachse (M) der Düse (4) verlaufende Länge oder verlaufenden Längen (b1, b2, ...) des bzw. der Umlenkbereiche(s) (4.21, 4.22) im Bereich von 1 bis 4 mm liegt oder liegen, insbesondere dass die senkrecht zur Mittelachse (M) der Düse (4) verlaufenden Längen (b1, b2, ...) des bzw. der Umlenkbereiche(s) (4.21, 4.22) gleich groß sind.

10. Düse (4) nach einem der vorangehenden Ansprüche, **dadurch gekennzeichnet, dass** die Düse (4) einen zweiten Abschnitt mit einer zylindrischen Außenfläche (4.1) zur Aufnahme in einer Düsenhalterung (5) aufweist.

11. Düse (4) nach einem der vorangehenden Ansprüche, **dadurch gekennzeichnet, dass** die Düse (4) einen dritten Abschnitt mit einer im wesentlichen zylindrischen Außenfläche (4.3) aufweist, die sich bezogen auf die Mittelachse (M) der Düse (4) unmittelbar vor der Düsenbohrung (4.10) befindet oder dass die Düse (4) einen dritten Abschnitt mit einer im wesentlichen zylindrischen Außenfläche (4.3) aufweist, die sich bezogen auf die Mittelachse (M) der Düse (4) zumindest teilweise gegenüber der Düsenbohrung (4.10) befindet.

12. Düse (4) nach einem der vorangehenden Ansprüche, **dadurch gekennzeichnet, dass** sich in der Nähe der Düsenspitze (4.11) eine Nut (4.15) für eine Rundring (4.16) befindet.

13. Anordnung aus einer Düse (4) nach einem der vorangehenden Ansprüche und einer Düsenkappe (2), wobei die Düsenkappe (2) und die Düse (4) einen Kühlmittelraum (10) bilden, der mit einem Kühlmittelvorlauf (WV) und einem Kühlmittelrücklauf (WR) in Flüssigkeitsverbindung steht, und die Düsenkappe (2) zumindest im Bereich des ersten Abschnitts (4.17) der Düse (4) eine sich zur Düsenspitze (4.11) hin kegelig verjüngende Innenfläche (2.2) aufweist, insbesondere dass sich der Flächeninhalt (F) der Kreisringfläche (A10a) des Kühlmittelraumes (10) in Richtung der Düsenspitze (4.11) entlang der Mittelachse (M) der Düse (4) hin in dem mindestens einen Umlenkabschnitt (4.21, 4.22, 4.23, 4.24) 1,5 bis 8 mal schneller verringert als vor dem mindestens einen Umlenkabschnitt.

14. Anordnung nach Anspruch 13, **dadurch gekennzeichnet, dass** sich der Flächeninhalt (F) der Kreisringfläche (A10a, A10b, ...) des Kühlmittelraumes (10) in Richtung der Düsenspitze (4.11) entlang der Mittelachse (M) der Düse (4) unmittelbar nach dem mindestens einen Umlenkabschnitt (4.21; 4.22; 4.23; 4.24) 1,5 bis 8 mal größer als die kleinste Fläche (F) des Umlenkbereiches (10.1) ist.

15. Anordnung nach einem der Ansprüche 13 oder 14, **dadurch gekennzeichnet, dass** die Kreisringfläche (A10a, A10b, ...) des Kühlmittelraumes (10) in Richtung der Düsenspitze (4.11) entlang der Mittelachse (M) der Düse (4) unmittelbar nach dem mindestens einen Umlenkabschnitt (4.21; 4.22; 4.23; 4.24) zumindest auf den Wert springt, den er unmittelbar vor dem Umlenkabschnitt (4.21; 4.22; 4.23; 4.24) hat.

16. Anordnung nach einem der Ansprüche 13 bis 15, **dadurch gekennzeichnet, dass** der Kühlmittelvorlauf (WV) und der Kühlmittelrücklauf (WR) um 180° zueinander versetzt angeordnet sind.

17. Flüssigkeitsgekühlter Plasmabrenner mit einem Kühlmittelvorlauf (WV) und einem Kühlmittelrücklauf (WR) und mit einer Anordnung nach einem der Ansprüche 13 bis 16, insbesondere umfassend neben einer Plasmagaszuführung eine Sekundärgaszuführung und eine Düsenschutzkappe (9).

## Claims

1. Nozzle (4) for a liquid-cooled plasma burner, comprising a nozzle bore (4.10) for the outlet of a plasma gas jet at a nozzle tip (4.11), and a first section (4.17), the outer surface (4.2) of which narrows conically at an angle α towards the nozzle tip (4.11), **characterized in that** at least one deflecting section (4.21; 4.22; 4.23; 4.24) that widens conically at a respective angle β1, β2 towards the nozzle tip (4.11) is arranged on the outer surface (4.2).

2. Nozzle (4) according to Claim 1, **characterized in that** the angle α is in the range from 20° to 120°.

3. Nozzle (4) according to Claim 1 or 2, **characterized in that** the angle β1, β2 is in the range from 20° to 120°.

4. Nozzle (4) according to one of Claims 1 to 3, **characterized in that** a plurality of deflecting sections (4.21, 4.22, 4.23, 4.24) are provided, and deflecting sections (4.21, 4.22, 4.23, 4.24) widen conically at the same angle β1 or β2, or **in that** a plurality of deflecting sections (4.21, 4.22, 4.23, 4.24) are provided and at least two of the deflecting sections (4.21, 4.22, 4.23, 4.24) widen conically at different angles β1, β2.

5. Nozzle (4) according to one of the preceding claims, **characterized in that** the values of the angles α and β1 and/or β2 deviate by at most 30°, or **in that** the values of the angles α and β1 and/or β2 are identical.

6. Nozzle (4) according to one of the preceding claims, **characterized in that** an angle y, which is formed by the conically narrowing outer surface (4.2) of the first section (4.17) and the conically widening outer surface of the or a deflecting section (4.21; 4.22; 4.23; 4.24), is between 60° and 160°.

7. Nozzle (4) according to one of the preceding claims, **characterized in that** an angle δ, which is formed by a front edge, towards the nozzle tip (4.11), of the or a deflecting section (4.21, 4.22, ...) and the centre axis (M) of the nozzle (4), is between 75° and 105°, in particular **in that** the angle δ is 90°.

8. Nozzle (4) according to one of the preceding claims, **characterized in that** the length or lengths (a1, a2, ...), extending parallel to the centre axis (M) of the nozzle (4), of the deflecting region(s) (4.21, 4.22) is or are in the range of 1 to 3 mm, in particular **in that** the lengths (a1, a2, ...), extending parallel to the centre axis (M) of the nozzle (4), of the deflecting region(s) (4.21, 4.22) are identical.

9. Nozzle (4) according to one of the preceding claims, **characterized in that** the length or lengths (b1, b2, ...), extending perpendicularly to the centre axis (M) of the nozzle (4), of the deflecting region(s) (4.21, 4.22) is or are in the range of 1 to 4 mm, in particular **in that** the lengths (b1, b2, ...), extending perpendicularly to the centre axis (M) of the nozzle (4), of the deflecting region(s) (4.21, 4.22) are identical.

10. Nozzle (4) according to one of the preceding claims, **characterized in that** the nozzle (4) has a second section having a cylindrical outer surface (4.1) to be received in a nozzle holder (5).

11. Nozzle (4) according to one of the preceding claims, **characterized in that** the nozzle (4) has a third section having a substantially cylindrical outer surface (4.3), which, with respect to the centre axis (M) of the nozzle (4), is located directly upstream of the nozzle bore (4.10), or **in that** the nozzle (4) has a third section having a substantially cylindrical outer surface (4.3), which, with respect to the centre axis (M) of the nozzle (4), is located at least partially opposite the nozzle bore (4.10).

12. Nozzle (4) according to one of the preceding claims, **characterized in that** a groove (4.15) for an annular ring (4.16) is located in the vicinity of the nozzle tip (4.11).

13. Arrangement composed of a nozzle (4) according to one of the preceding claims and a nozzle cap (2), wherein the nozzle cap (2) and the nozzle (4) form a coolant chamber (10) which is fluidically connected to a coolant feed (WV) and a coolant return (WR), and the nozzle cap (2) has an inner surface (2.2) that narrows conically towards the nozzle tip (4.11) at least in the region of the first section (4.17) of the nozzle (4), in particular in that the surface area (F) of the annular surface (A10a) of the coolant chamber (10) decreases 1.5 to 8 times more quickly in the at least one deflecting section (4.21, 4.22, 4.23, 4.24) than upstream of the at least one deflecting section along the centre axis (M) of the nozzle (4) in the direction of the nozzle tip (4.11).

14. Arrangement according to Claim 13, **characterized in that** the surface area (F) of the annular surface (A10a, A10b, ...) of the coolant chamber (10) is 1.5 to 8 times greater than the smallest area (F) of the deflecting region (10.1) immediately downstream of the at least one deflecting section (4.21; 4.22; 4.23; 4.24) along the centre axis (M) of the nozzle (4) in the direction of the nozzle tip (4.11).

15. Arrangement according to either of Claims 13 and 14, **characterized in that** the annular surface (A10a, A10b, ...) of the coolant chamber (10) jumps at least to the value that it has immediately upstream of the deflecting section (4.21; 4.22; 4.23; 4.24) immediately downstream of the at least one deflecting section (4.21; 4.22; 4.23; 4.24) along the centre axis (M) of the nozzle (4) in the direction of the nozzle tip (4.11).

16. Arrangement according to one of Claims 13 to 15, **characterized in that** the coolant feed (WV) and the coolant return (WR) are arranged in a manner offset through 180° with respect to one another.

17. Liquid-cooled plasma burner having a coolant feed (WV) and a coolant return (WR) and having an arrangement according to one of Claims 13 to 16, in particular comprising, in addiction to a plasma gas supply, a secondary gas supply and a nozzle protective cap (9).

## Revendications

1. Buse (4) pour torche à plasma refroidie avec un liquide, comprenant un alésage (4.10) de buse pour la sortie d'un jet de plasma gazeux sur une tête (4.11) de buse et sur une première section (4.17), dont la surface externe (4.2) se rétrécit sous forme d'un cône jusque vers la tête (4.11) de buse avec un angle α, **caractérisée en ce qu'**au moins une section de déviation (4.21; 4.22 ; 4.23; 4.24), s'élargissant sous forme d'un cône jusqu'à la tête (4.11) de buse avec des angles respectifs β1, β2, est disposée sur la surface externe (4.2).

2. Buse (4) selon la revendication 1, **caractérisée en ce que** l'angle α se situe dans un intervalle entre 20 ° et 120 °.

3. Buse (4) selon les revendications 1 ou 2, **caractérisée en ce que** les angles β1, β2 se situent dans l'intervalle entre 20 ° et 120 °.

4. Buse (4) selon l'une des revendications 1 à 3, **caractérisé en ce que** plusieurs sections de déviation (4.21 ; 4.22 ; 4.23 ; 4.24) sont prévues et que les sections de déviation (4.21 ; 4.22 ; 4.23 ; 4.24) s'élargissent en forme de cônes sous les mêmes angles β1, respectivement β2, et que plusieurs sections de déviation (4.21 ; 4.22 ; 4.23 ; 4.24) sont prévues et qu'au moins deux sections de déviation (4.21 ;4.22 ; 4.23 ; 4.24) s'élargissent sous forme de cônes avec des angles β1, β2 différents.

5. Buse (4) selon l'une des revendications précédentes, **caractérisée en ce que** les angles α et β1, respectivement β2, se différencient dans leur contribution au maximum de 30 ° ou que les angles α et β1, respectivement β2, sont égaux dans leur contribution.

6. Buse (4) selon l'une des revendications précédentes, **caractérisée en ce qu'**un angle y, qui est formé par la surface externe (4.2) se rétrécissant en forme de cône de la première section (4.17) et par la surface externe s'élargissant en forme de cône de la section de déviation, ou d'une section de déviation (4.21 ; 4.22 ; 4.23 ; 4.24), se situe entre 60 ° et 160 °.

7. Buse (4) selon l'une des revendications précédentes, **caractérisée en ce qu'**un angle δ, qui est formé par le bord antérieur jusqu'à la tête (4.11) de la buse de l'une des sections de déviation respectives (4.21, 4.22, ...) et par l'axe central (M) de la buse (4), se situe entre 75 ° et 105 °, en particulier, que l'angle δ se situe à 90 °.

8. Buse (4) selon l'une des revendications précédentes, **caractérisée en ce que** la longueur, ou les longueurs (a1, a2, ...), s'étendant parallèlement par rapport à l'axe central (M) de la buse (4) de la (des) section(s) (4.21, 4.22) respective(s) se situe(nt) dans un intervalle entre 1 et 3 mm, en particulier, que la longueur, ou les longueurs (a1, a2, ...), s'étendant parallèlement par rapport à l'axe central (M) de la buse (4) de la(des) section(s) (4.21, 4.22) respective(s) sont de taille égale.

9. Buse (4) selon l'une des revendications précédentes, **caractérisée en ce que** la longueur, ou les longueurs (b1, b2, ...), s'étendant perpendiculairement par rapport à l'axe central (M) de la buse (4) de la(des) section(s) (4.21, 4.22) respective(s) se situe(nt) dans un intervalle entre 1 et 4 mm, en particulier, que la longueur, ou les longueurs (b1, b2, ...), s'étendant perpendiculairement par rapport à l'axe central (M) de la buse (4) de la (des) section(s) (4.21, 4.22) respective(s) sont de taille égale.

10. Buse (4) selon l'une des revendications précédentes, **caractérisée en ce que** la buse (4) présente une deuxième section comprenant une surface externe (4.1) cylindrique destinée à l'admission d'un système de fixation (5) pour la buse.

11. Buse (4) selon l'une des revendications précédentes, **caractérisée en ce que** la buse (4) présente un troisième section comprenant une surface externe (4.3), cylindrique dans l'ensemble, qui se situe directement devant l'alésage (4.10) de buse par rapport à l'axe central (M) de la buse (4) ou que la buse (4) présente une troisième section comprenant une surface externe (4.3), cylindrique dans l'ensemble, qui se situe au moins partiellement en face de l'alésage (4.10) de buse par rapport à l'axe central (M) de la buse (4).

12. Buse (4) selon l'une des revendications précédentes, **caractérisée en ce qu'**une rainure (4.15), destinée à un joint torique (4.16), se trouve au voisinage de la tête (4.11) de buse.

13. Dispositif constitué d'une buse (4), selon l'une des revendications précédentes, et d'un capuchon (2) de buse, le capuchon (2) de buse et la buse (4) formant une chambre de refroidissement (10), avec laquelle un circuit aller de produit de refroidissement (WV) et un circuit retour de produit de refroidissement (WR) sont en communication par voie fluide, et le capuchon (2) de buse présentant une surface interne (2.2), se rétrécissant sous forme d'un cône jusqu'à la tête (4.11) de buse, au moins dans la zone de la première section (4.17) de la buse (4), en particulier, que la superficie (F) des surfaces de l'anneau circulaire (A10a) de la chambre de refroidissement (10) en direction de la tête (4.11) de buse le long de l'axe central (M) de la buse dans au moins une section de déviation (4.21, 4.22, 4.23, 4.24) diminue 1,5 à 8 fois plus rapidement qu'antérieurement à au moins une section de déviation.

14. Dispositif selon la revendication 13, **caractérisé en ce que** la superficie (F) des surfaces de l'anneau circulaire (A10a, A10b, ...) de la chambre de refroidissement (10) en direction de la tête (4.11) de buse le long de l'axe central (M) de la buse (4) directement après au moins une section de déviation (4.21 ; 4.22 ; 4.23 ; 4.24) est 1,5 à 8 fois plus grande que la plus petite surface (F) de la zone de déviation (10.1).

15. Dispositif selon l'une des revendications 13 ou 14, **caractérisée en ce que** la surface de l'anneau circulaire (A10a, A10b, ...) de la chambre de refroidissement (10) en direction de la tête (4.11) de buse le long de l'axe central (M) de la buse (4) directement après au moins une section de déviation (4.21 ; 4.22; 4.23; 4.24) tombe au moins sur la valeur qu'elle possédait avant la section de déviation (4.21 ; 4.22 ; 4.23 ; 4.24).

16. Dispositif selon l'une des revendications 13 à 15, **caractérisé en ce que** le circuit aller (WV) du produit de refroidissement et le circuit retour (WR) du produit de refroidissement sont décalés l'un par rapport à l'autre de 180 °.

17. Torche à plasma refroidie avec un liquide comprenant un circuit aller (WV) de produit de refroidissement et un circuit retour (WR) de produit de refroidissement et comprenant un dispositif selon l'une des revendications 13 à 16, comportant en particulier une conduite d'amenée de gaz secondaire à côté de la conduite d'amenée du plasma de gaz, et comprenant un capuchon (9) de protection de buse.
